# EUROPÄISCHE PATENTSCHRIFT

(11) **EP 1 584 997 B1**
(45) Veröffentlichungstag und Bekanntmachung des Hinweises auf die Patenterteilung: **15.10.2008**
(21) Anmeldenummer: 05002644.2
(22) Anmeldetag: 09.02.2005
(51) Int. Cl.: G04F 7/08

(54) **Chronograph**
Chronograph
Chronographe

(30) Priorität: 06.04.2004 DE 102004017345
(43) Veröffentlichungstag der Anmeldung: 12.10.2005
(73) Patentinhaber: Lange Uhren GmbH, 01768 Glashütte (DE)
(72) Erfinder: Bobe, Tino, 01768 Glashütte-Johnsbach (DE); Schneider, Jens, 01768 Glashütte-Johnsbach (DE)
(74) Vertreter: Klein, Thomas

(56) Entgegenhaltungen:
- CH-A- 7 411
- DE-A1- 10 135 110
- DE-B- 1 003 141

## Beschreibung

Die Erfindung bezieht sich auf einen Chronograph mit einem Uhrwerk, von dem ein Sekundenchronographenzeiger und in einer Anzahl insbesondere von dreißig Schritten pro Umdrehung ein Minutenchronographenzeiger drehbar antreibbar sind, mit einer Steuervorrichtung zum Stoppen des Sekundenchronographenzeigers und des Minutenchronographenzeigers sowie zum Ingangsetzen eines Schleppzeigermechanismus eines Sekundenschleppzeigers und eines Minutenschleppzeigers, der ein Auslöseelement zum Starten und zum Stoppen des Sekundenschleppzeigers und eines Minutenschleppzeigers aufweist.

Bei derartigen Chronographen ist es zum Arretieren des Minutenschleppzeigers bekannt ein mit einer feinen Verzahnung versehenes Rad des Minutenschleppzeigermechanismus zwischen zwei beidseitig wirkenden Zangen einzuklemmen. Diese Ausbildung erfordert viele Bauteile und benötigt einen großen Bauraum.

Ein Chronograph der eingangs genannten Art ist aus der DE 101 35 110 A1 bekannt.

Ein Chronograph der eingangs genannten Art mit nur einem Hebel zum Arretieren des Minutenschleppzeigers ist aus der CH 7 411 A bekannt.

Aus der DE 1 003 141 B ist weiterhin eine Stoppuhr mit einem Uhrwerk bekannt, von dem ein Sekundenzeiger und in einer Anzahl Schritten pro Umdrehung ein Minutenzeiger drehbar antreibbar sind. Weiterhin ist eine Steuervorrichtung zum Stoppen des Sekundenzeigers und des Minutenzeigers sowie zum Ingangsetzen eines Schleppzeigermechanismus eines Sekundenschleppzeigers und eines Minutenschleppzeigers bekannt, der ein Auslöseelement zum Starten und zum Stoppen des Sekundenschleppzeigers und des Minutenschleppzeigers aufweist, wobei der Schleppzeigermechanismus ein gemeinsames Auslöseelement für den Sekundenschleppzeiger und den Minutenschleppzeiger besitzt. Von diesem ist ein Bremshebel einseitig an dem Umfang eines Minutenschleppzeigerrades anlegbar und ablegbar ansteuerbar, wobei mit dem Minutenschleppzeigerrad ein Minutenschleppzeigerzapfen eines Minutenschleppzeigers verbunden ist.

Aufgabe der Erfindung ist es daher einen Chronograph der eingangs genannten Art zu schaffen, der wenige einfache Bauteile aufweiset, einen geringen Bauraum benötigt und eine hohe Funktionssicherheit besitzt.

Diese Aufgabe wird erfindungsgemäß dadurch gelöst, daß der Schleppzeigermechanismus ein gemeinsames Auslöseelement für den Sekundenschleppzeiger und den Minutenschleppzeiger aufweist, von dem eine Raste in eine Rastausnehmung von an dem Umfang eines Minutenschleppzeigerrads gleichmäßig verteilt angeordneten Rastausnehmungen einrastbar und ausrastbar ansteuerbar ist, wobei mit dem Minutenschleppzeigerrad ein Minutenschleppzeigerrohr eines Minutenschleppzeigers verbunden ist und die Anzahl der Rastausnehmungen der Anzahl der Schritte des Minutenchronographenzeigers pro Umdrehung entspricht.

Das gemeinsame Auslöseelement für den Sekundenschleppzeiger und den Minutenschleppzeiger stellt sicher, daß das Starten und Stoppen von Sekundenschleppzeiger und Minutenschleppzeiger gleichzeitig erfolgt.

Durch die in die Rastausnehmungen einrastende Raste wird nicht nur das Minutenschleppzeigerrad arretiert sondern gleichzeitig exakt in seiner Minutenposition ausgerichtet, so daß auch ein korrektes Ablesen der festgehaltenen Zwischenzeit gewährleistet ist.

Die wenigen erforderlichen Bauteile führen sowohl zu einer Funktionssicherheit als auch zu einem geringen Bauraumbedarf.

Zur einfachen Synchronisation des Minutenschleppzeigers mit dem Minutenchronographenzeiger kann das Minutenschleppzeigerrad über einen Minutenschleppzeiger-Herzhebel mit einem Minutenschleppzeigerherz kuppelbar sein, das drehfest mit einer Zeigerachse des Minutenchronographenzeigers verbunden ist.

Dabei wird eine besonders kompakte Ausbildung erreicht, wenn das Minutenschleppzeigerherz mit einem die Zeigerachse des Minutenchronographenzeigers tragenden Minutenzählerrad fest verbunden ist.

Besonders bauraumsparend ist es, wenn das Minutenschleppzeigerrad und das Minutenschleppzeigerherz um eine gemeinsame Drehachse drehbar angeordnet sind.

Zur einfachen Kopplung von Minutenschleppzeigerrad und Schleppzeigerherz und zwangsläufig richtiger Zuordnung des Minutenschleppzeiger-Herzhebels zum Minutenschleppzeigerherz kann der Minutenschleppzeiger-Herzhebel mit seinem einen Ende an dem Minutenschleppzeigerrad um einen zur Drehachse parallele Achse schwenkbar gelagert und mit seinem anderen Ende durch eine Federkraft in Anlage an das Minutenschleppzeigerherz beaufschlagt sein.

Ist dabei der Minutenschleppzeiger-Herzhebel von einer an dem Minutenschleppzeigerrad befestigten Federelement gegen das Minutenschleppzeigerherz beaufschlagt, so wird auch dieses Federelement immer in seiner korrekten Lage zum Minutenschleppzeiger-Herzhebel mitgeführt.

Zum Stoppen des Minutenschleppzeigers kann der Minutenschleppzeiger-Herzhebel durch eine von dem Auslöseelement betätigbare Entkupplungseinrichtung außer Eingriff von dem Minutenschleppzeigerherz bringbar sein.

Weist die Entkuppeleinrichtung ein koaxial zum Minutenschleppzeigerrad drehbar angeordnetes Isolatorrad und einen um eine zur Drehachse parallele Isolatorachse um einen bestimmten Schwenkwinkel zwischen einer Auskuppelstellung und einer Einkuppelstellung schwenkbar antreibbaren Isolatorhebel auf, durch den Isolatorrad um einen bestimmten Drehwinkel drehbar antreibbar ist, durch den das Isolatorrad um einen bestimmten Drehwinkel drehbar antreibbar ist, wobei das Isolatorrad einen Anschlag aufweist, durch den der Minutenschleppzeiger-Herzhebel von dem Minutenschleppzeigerherz entkuppelbar beaufschlagbar ist, besitzt die Entkupplungseinrichtung eine kompakte Bauweise mit einfachen Bauteilen und ist leicht betätigbar. Das Isolatorrad kann zum sicheren Antrieb durch den Isolatorhebel mit einer radial umlaufenden Verzahnung, insbesondere einer Sägeverzahnung und der Isolatorhebel mit einer entsprechenden Gegenverzahnung versehen sein, die in der Einkuppelstellung in die Verzahnung des Isolatorrades eingreift.

In einfacher Weise ist vorzugsweise die Entkuppeleinrichtung von einem Steuerhebel betätigbar, der von dem Auslöseelement aus einer Einkuppelstellung in eine Entkuppelstellung entgegen einer Federkraft um eine Steuerhebelachse schwenkbar antreibbar ist, wobei der Isolatorhebel von dem Steuerhebel entgegen der Federkraft schwenkbar beaufschlagbar ist.

In Mehrfachfunktion und damit Teile und Bauraum sparend kann der Steuerhebel einen Anschlag aufweisen, durch den die Raste in der Einkuppelstellung des Steuerhebels aus der Rastausnehmung ausrastbar beaufschlagt ist.

Zu einem bauteilsparenden Aufbau führt es, wenn die Raste an dem freien Ende eines radial gegen das Minutenschleppzeigerrad vorgespannten Federarms angeordnet ist.

Zur Definition der Position des Steuerhebels in seiner Entkupplungsstellung kann der Steuerhebel in seiner Einkuppelstellung an einem Anschlag, insbesondere einem Anschlagexzenter in Anlage sein.

Ist das gemeinsame Auslöseelement ein drehbar antreibbares Kolonnenrad mit gleichmäßig radial umlaufend verteilten Kolonnen, so wird ein einfacher und sicherer Antrieb sowohl des Sekundenschleppzeigers als auch des Minutenschleppzeigers erreicht.

Dabei kann der Steuerhebel von den Kolonnen aus seiner Einkuppelstellung in seine Entkuppelstellung schwenkbar antreibbar sein.

Das Kolonnenrad ist vorzugsweise mit gleichmäßig verteilt radial umlaufend angeordneten Schaltzähne doppelter Anzahl als der Anzahl der Ko-Ionnen ausgebildet, über die das Kolonnenrad drehbar antreibbar ist, wobei zur Sicherung der Positionen des Kolonnenrades eine Rastfeder in die Zahnlücken zwischen den Schaltzähnen federnd einrastbar sein kann.

Ein Ausführungsbeispiel der Erfindung ist in der Zeichnung dargestellt und wird im folgenden näher beschrieben. Es zeigen
- Figur 1: eine Ansicht des einen Minutenschleppzeiger betätigenden Teils eines Schleppzeigermechanismus in Stoppposition
- Figur 2: eine Ansicht des den Minutenschleppzeiger betätigenden Teils des Schleppzeigermechanismus nach Figur 1 in einer Mitlaufposition.

Der dargestellte Teil des Schleppzeigermechanismus zeigt ein durch einen nicht dargestellten Drücker drehbar betätigbares Kolonnenrad 1 mit acht axial hervorstehenden, gleichmäßig umlaufend verteilt angeordneten Kolonnen 2 sowie sechzehn gleichmäßig am Umfang verteilt angeordneten Schaltzähnen 3. In eine der Zahnlücken 4 zwischen den Schaltzähnen 3 ist eine Raste 5 einer Rastfeder 6 federnd eingerastet.

Ein Finger 7 eines um eine Steuerhebelachse 8 schwenkbar gelagerten Steuerhebels 9 greift in die Lücken 10 zwischen den Kolonnen 2 ein und wird durch Verdrehen des Kolonnenrades 1 im Uhrzeigersinn rampenartig aus einer Lücke 10 herausgehoben und gleitet auf der äußeren Peripherie der Kolonne 2, bis sie in die folgende Lücke 10 wieder hinein fällt.

Durch das Herausheben der Klinke aus einer Lücke 10 wird der Steuerhebel 9 aus einer Einkuppelstellung (Figur 2) in eine Entkuppelstellung (Figur 1) verschwenkt.

Zur Positionierung der Entkuppelstellung liegt der Steuerhebel 9 mit einem Anschlagarm 11 an einem Anschlagexzenter 12 an und wird durch einen einteilig an dem Steuerhebel 9 angeordneten, an einem Stift 13 abgestützten Federarm 14 gegen den Anschlagexzenter 12 federbeaufschlagt.

Der Steuerhebel 9 weist weiterhin einen Betätigungsarm 15 auf, an dessen freiem Endbereich sich ein Anschlag 16 befindet, durch den ein mit einem Ende fest angeordneter Federarm 17 auslenkbar beaufschlagbar ist, der an seinem freien Ende eine Raste 18 trägt.

Der Steuerhebel 9 besitzt an seinem Betätigungsarm 15 weiterhin einen Fortsatz 19, durch den bei Verschwenken des Steuerhebels 9 aus seiner Entkuppelstellung in seine Einkuppelstellung ein um eine zur Steuerhebelachse 8 parallele Isolatorachse 20 schwenkbarer Isolatorhebel 21 entgegen der Kraft einer Feder 22 aus seiner Einkuppelstellung (Figur 1) in seine Auskuppelstellung (Figur 2) schwenkbar beaufschlagbar ist.

Der Isolatorhebel 21 besitzt an einem zur Isolatorachse 20 radial beabstandeten Bereich drei Zähne einer Gegenverzahnung 23, die bei Verschwenken des Isolatorhebels 21 aus der Entkuppelstellung in die Einkuppelstellung in eine radial umlaufende Sägeverzahnung 24 eines Isolatorrades 25 eingreifen und dieses um einen bestimmten Drehwinkel entgegen dem Uhrzeigersinn drehen.

Das Isolatorrad 25 ist um eine zur Steuerhebelachse 8 parallele Drehachse 26 drehbar gelagert und trägt einen Anschlag 27, durch den ein Minutenschleppzeiger-Herzhebel 28 bei Drehung des Isolatorrades 25 um eine zur Drehachse 26 parallele Achse 29 schwenkbar beaufschlagbar ist.

Der Minutenschleppzeiger-Herzhebel 28 ist mit seinem einen Ende um die Achse 29 schwenkbar an einem Minutenschleppzeigerrad 30 gelagert, das ebenfalls um die Drehachse 26 drehbar gelagert ist, und beaufschlagt mit seinem anderen Endbereich die radial umlaufende Herzkurve 31 eines Minutenschleppzeigerherzes 32. Dieses Minutenschleppzeigerherz 32 ist ebenfalls um die Drehachse 26 drehbar und mit einem nicht dargestellten, die Zeigerachse eines Minutenchronographenzeigers tragenden Minutenzählerrad eines Chronographen fest verbunden.

Durch einen vorgespannten Federarm eines mit einem Ende an dem Minutenschleppzeigerrad 30 befestigten Federelements 33 ist der Minutenschleppzeiger-Herzhebel 28 gegen die Herzkurve 31 des Minutenschleppzeigerherzes 32 beaufschlagt. Das Minutenschleppzeigerrad 30 besitzt an seinem radial umlaufenden Umfang gleichmäßig verteilt dreißig Rastausnehmungen 34, die in ihrer Form der Form der Raste 18 entsprechen und in die die Raste 18 einrastbar ist.

Der Chronograph besitzt einen nicht dargestellten Sekundenchronographenzeiger und einen Minutenchronographenzeiger, wobei der Minutenchronographenzeiger in dreißig Schritten pro Umdrehung drehbar antreibbar ist. Dem Sekundenchronographenzeiger ist ein Sekundenschleppzeiger und dem Minutenchronographenzeiger ist der ebenfalls in dreißig Schritten pro Umdrehung fortschaltbare Minutenschleppzeiger zugeordnet.

Der Schleppzeigermechanismus beider Schleppzeiger besitzt das Kolonnenrad 1 als gemeinsames Auslöseelement.

Sollen bei laufenden Sekunden- und Minutenchronographenzeigern die mitlaufenden Sekunden- und Minutenschleppzeiger gestoppt werden, erfolgt ein Verdrehen des Kolonnenrades 1 um eine Teilung der Schaltzähne 3. Dadurch fällt der Finger 7 in eine Lücke zwischen zwei Kolonnen 2. Dabei erfolgt auch ein Verschwenken des Steuerhebels 9 entgegen dem Uhrzeigersinn bis zur Anlage an dem Anschlagexzenter 12.

Da nun der Anschlag 16 den Federarm 17 nicht mehr ausgelenkt hält, bewegt dieser die Raste 18 in eine Rastausnehmung 34 des Minutenschleppzeigerrades 30 und blockiert dessen weitere Drehbewegung und damit auch die Drehbewegung des Minutenschleppzeigers.

Durch die Schwenkbewegung des Steuerhebels 9 kommt es unter der Wirkung der Feder 22 gleichzeitig zu einer Schwenkbewegung des Isolatorhebels 21 im Uhrzeigersinn, so daß dessen Gegenverzahnung 23 in Eingriff in die Sägeverzahnung 24 des Isolatorrades 25 gelangt und dieses um einen bestimmten Winkel verdreht. Dabei gelangt der Anschlag 27 in Anlage an den Minutenschleppzeiger-Herzhebel 28 und hebt diesen entgegen der Kraft des Federelements 33 von dem Minutenschleppzeigerherz 32 ab, so daß die Herzkurve 31 und damit auch der mit ihr über das Minutenzählerrad verbundene Minutenchronographenzeiger sich ungehindert weiterdrehen können.

Soll nun der Minutenschleppzeiger wieder mit dem Minutenchronographenzeiger synchron weiterlaufen, wird das Kolonnenrad 1 um eine Zahnteilung der Schaltzähne 3 weitergedreht. Dadurch erfolgt ein rampenartiges Ausheben des Fingers 7 aus der Lücke zwischen zwei Kolonnen 2 und ein Aufliegen auf der peripheren Außenfläche einer Kolonne 2. Gleichzeitig wird dadurch der Steuerhebel 9 im Uhrzeigersinn verschwenkt, wodurch über den Anschlag 16 der Federarm 17 verschwenkt und seine Raste 18 aus der Rastausnehmung 34 herausgehoben wird.

Weiterhin erfolgt durch Beaufschlagung eines Anschlags 35 des Isolatorhebels 21 durch den Fortsatz 19 des Steuerhebels 9 ein Verschwenken des Isolatorhebels 21 entgegen dem Uhrzeigersinn. Damit gelangt dessen Gegenverzahnung 23 außer Eingriff von der Sägeverzahnung 24 des Isolatorrades 25, so daß das Federelement 33 den Minutenschleppzeiger-Herzhebel wieder in Anlage an die Herzkurve 31 des Minutenschleppzeigerherzes 32 bringt. Dieses verdreht sich dann unter der radialen Beaufschlagung des Minutenschleppzeiger-Herzhebels 28, bis dieser an der radial geringsten Erstreckung des Minutenschleppzeigerherzens 32 anliegt, so daß Minutenchronographenzeiger und Minutenschleppzeiger einander überdecken und synchron sich weiterdrehen.

Damit sich das Isolatorrad 25 nur um den bestimmten Schwenkwinkel mit seinem Anschlag 27 von dem Minutenschleppzeiger-Herzhebel 28 wegbewegen kann, ist diese Bewegung durch einen Anschlag 36 des Minutenschleppzeigerrades 30 gegrenzt.

### Bezugszeichenliste

- 1: Kolonnenrad
- 2: Kolonnen
- 3: Schaltzähne
- 4: Zahnlücken
- 5: Raste
- 6: Rastfeder
- 7: Finger
- 8: Steuerhebelachse
- 9: Steuerhebel
- 10: Lücke
- 11: Anschlagarm
- 12: Anschlagexzenter
- 13: Stift
- 14: Federarm
- 15: Betätigungsarm
- 16: Anschlag
- 17: Federarm
- 18: Raste
- 19: Fortsatz
- 20: Isolatorachse
- 21: Isolatorhebel
- 22: Feder
- 23: Gegenverzahnung
- 24: Sägeverzahnung
- 25: Isolatorrad
- 26: Drehachse
- 27: Anschlag
- 28: Minutenschleppzeiger-Herzhebel
- 29: Achse
- 30: Minutenschleppzeigerrad
- 31: Herzkurve
- 32: Minutenschleppzeigerherz
- 33: Federelement
- 34: Rastausnehmung
- 35: Abschlag
- 36: Anschlag

## Patentansprüche

1. Chronograph mit einem Uhrwerk, von dem ein Sekundenchronographenzeiger und in einer Anzahl insbesondere von dreißig Schritten pro Umdrehung ein Minutenchronographenzeiger drehbar antreibbar sind, mit einer Steuervorrichtung zum Stoppen des Sekundenchronographenzeigers und des Minutenchronographenzeigers sowie zum Ingangsetzen eines Schleppzeigermechanismus eines Sekundenschleppzeigers und eines Minutenschleppzeigers, der ein Auslöseelement zum Starten und zum Stoppen des Sekundenschleppzeigers und eines Minutenschleppzeigers aufweist, **dadurch gekennzeichnet, daß** der Schleppzeigermechanismus ein gemeinsames Auslöseelement für den Sekundenschleppzeiger und den Minutenschleppzeiger aufweist, von dem eine Raste (18) in eine Rastausnehmung (34) von an dem Umfang eines Minutenschleppzeigerrads (30) gleichmäßig verteilt angeordneten Rastausnehmungen (34) einrastbar und ausrastbar ansteuerbar ist, wobei mit dem Minutenschleppzeigerrad (30) ein Minutenschleppzeigerrohr eines Minutenschleppzeigers verbunden ist und die Anzahl der Rastausnehmungen (34) der Anzahl der Schritte des Minutenchronographenzeigers pro Umdrehung entspricht.

2. Chronograph nach Anspruch 1, **dadurch gekennzeichnet, daß** das Minutenschleppzeigerrad (30) über einen Minutenschleppzeiger-Herzhebel (28) mit einem Minutenschleppzeigerherz (32) kuppelbar ist, das drehfest mit einer Zeigerachse des Minutenchronographenzeigers verbunden ist.

3. Chronograph nach Anspruch 2, **dadurch gekennzeichnet, daß** das Minutenschleppzeigerherz (32) mit einem die Zeigerachse des Minutenchronographenzeigers tragenden Minutenzählerrad fest verbunden ist.

4. Chronograph nach Anspruch 2 oder 3, **dadurch gekennzeichnet, daß** das Minutenschleppzeigerrad (30) und das Minutenschleppzeigerherz (32) um eine gemeinsame Drehachse (26) drehbar angeordnet sind.

5. Chronograph nach Anspruch 4, **dadurch gekennzeichnet, daß** der Minutenschleppzeiger-Herzhebel (28) mit seinem einen Ende an dem Minutenschleppzeigerrad (30) um eine zur Drehachse (26) parallele Achse (29) schwenkbar gelagert und mit seinem anderen Ende durch eine Federkraft in Anlage an das Minutenschleppzeigerherz (32) beaufschlagt ist.

6. Chronograph nach Anspruch 5, **dadurch gekennzeichnet, daß** der Minutenschleppzeiger-Herzhebel (28) von einer an dem Minutenschleppzeigerrad (30) befestigten Federelement (33) gegen das Minutenschleppzeigerherz (32) beaufschlagt ist.

7. Chronograph nach einem der Ansprüche 2 bis 6, **dadurch gekennzeichnet, daß** der Minutenschleppzeiger-Herzhebel (28) durch eine von dem Auslöseelement betätigbare Entkuppeleinrichtung außer Eingriff von dem Minutenschleppzeigerherz (32) bringbar ist.

8. Chronograph nach Anspruch 7, **dadurch gekennzeichnet, daß** die Entkuppeleinrichtung ein koaxial zum Minutenschleppzeigerrad (30) drehbar angeordnetes Isolatorrad (25) und einen um eine zur Drehachse (26) parallele Isolatorachse (20) um einem bestimmten Schwenkwinkel zwischen einer Auskuppelstellung und einer Einkuppelstellung schwenkbar antreibbaren Isolatorhebel (21) aufweist, durch den das Isolatorrad (25) um einen bestimmten Drehwinkel drehbar antreibbar ist, wobei das Isolatorrad (25) einen Anschlag (27) aufweist, durch den der Minutenschleppzeiger-Herzhebel (32) von dem Minutenschleppzeigerherz (32) entkuppelbar beaufschlagbar ist.

9. Chronograph nach Anspruch 8, **dadurch gekennzeichnet, daß** das Isolatorrad (25) mit einer radial umlaufenden Verzahnung, insbesondere einer Sägeverzahnung (24) und der Isolatorhebel (21) mit einer entsprechenden Gegenverzahnung (23) versehen ist, die in der Einkuppelstellung in die Verzahnung des Isolatorrades (25) eingreift.

10. Chronograph nach einem der Ansprüche 7 bis 9, **dadurch gekennzeichnet, daß** die Entkuppeleinrichtung von einem Steuerhebel (9) betätigbar ist, der von dem Auslöseelement aus einer Einkuppelstellung in eine Entkuppelstellung entgegen einer Federkraft um eine Steuerhebelachse (8) schwenkbar antreibbar ist.

11. Chronograph nach Anspruch 10 wenn Anspruch 10 von Ansprüchen 8 oder 9 abhängt, **dadurch gekennzeichnet, daß** der Isolatorhebel (21) von dem Steuerhebel (9) entgegen der Federkraft schwenkbar beaufschlagbar ist.

12. Chronograph nach einem der Ansprüche 10 und 11, **dadurch gekennzeichnet, daß** der Steuerhebel (9) einen Anschlag (16) aufweist, durch den die Raste (18) in der Einkuppelstellung des Steuerhebels (9) aus der Rastausnehmung (34) ausrastbar beaufschlagt ist.

13. Chronograph nach einem der vorhergehenden Ansprüche, **dadurch gekennzeichnet, daß** die Raste (18) an dem freien Ende eines radial gegen das Minutenschleppzeigerrad (30) vorgespannten Federarms (17) angeordnet ist.

14. Chronograph nach einem der Ansprüche 10 bis 12, **dadurch gekennzeichnet, daß** der Steuerhebel (9) in seiner Einkuppelstellung an einem Anschlag, insbesondere einem Anschlagexzenter (12) in Anlage ist.

15. Chronograph nach einem der vorhergehenden Ansprüche, **dadurch gekennzeichnet, daß** das gemeinsame Auslöseelement ein drehbar antreibbares Kolonnenrad (1) mit gleichmäßig radial umlaufend verteilten Kolonnen (2) ist.

16. Chronograph nach Anspruch 15 wenn Anspruch 15 von Ansprüchen 10 bis 14 abhängt, **dadurch gekennzeichnet, daß** der Steuerhebel (9) von den Kolonnen (2) aus seiner Einkuppelstellung in seine Entkuppelstellung schwenkbar antreibbar ist.

17. Chronograph nach einem der Ansprüche 15 und 16, **dadurch gekennzeichnet, daß** das Kolonnenrad (1) mit gleichmäßig verteilt radial umlaufend angeordneten Schaltzähnen (3) doppelter Anzahl als der Anzahl der Kolonnen (2) ausgebildet ist, über die das Kolonnenrad (1) drehbar antreibbar ist.

18. Chronograph nach Anspruch 17, **dadurch gekennzeichnet, daß** eine Rastfeder (6) in die Zahnlücken (4) zwischen den Schaltzähnen (3) federnd einrastbar ist.

## Claims

1. Chronograph having a clock movement by which a second chronograph hand and, in a number, especially, of thirty increments per revolution, a minute chronograph hand can be rotatably driven, having a control apparatus for stopping the second chronograph hand and the minute chronograph hand and for setting in motion a maximum indicator mechanism of a second maximum indicator and of a minute maximum indicator, which mechanism has a trip element for starting and stopping the second maximum indicator and a minute maximum indicator, **characterized in that** the maximum indicator mechanism has a common trip element for the second maximum indicator and the minute maximum indicator, by which a catch (18) can be triggered such that it can be engaged in or disengaged from a ratchet recess (34) of ratchet recesses (34) disposed evenly spaced on the periphery of a minute maximum indicator wheel (30), the minute maximum indicator wheel (30) having connected to it a minute maximum indicator tube of a minute maximum indicator and the number of ratchet recesses (34) corresponding to the number of increments of the minute chronograph hand per revolution.

2. Chronograph according to Claim 1, **characterized in that** the minute maximum indicator wheel (30) can be coupled by a minute maximum indicator hammer (28) to a minute maximum indicator heart (32), which is connected in a rotationally secure manner to a hand shaft of the minute chronograph hand.

3. Chronograph according to Claim 2, **characterized in that** the minute maximum indicator heart (32) is fixedly connected to a minute counter wheel bearing the hand shaft of the minute chronograph hand.

4. Chronograph according to Claim 2 or 3, **characterized in that** the minute maximum indicator wheel (30) and the minute maximum indicator heart (32) are disposed rotatably about a common rotation axis (26).

5. Chronograph according to Claim 4, **characterized in that** the minute maximum indicator hammer (28), with its one end, is mounted on the minute maximum indicator wheel (30) pivotably about an axis (29) parallel to the rotation axis (26) and, with its other end, is pressurized by a spring force into bearing contact against the minute maximum indicator heart (32).

6. Chronograph according to Claim 5, **characterized in that** the minute maximum indicator hammer (28) is pressurized against the minute maximum indicator heart (32) by a spring element (33) attached to the minute maximum indicator wheel (30).

7. Chronograph according to one of Claims 2 to 6, **characterized in that** the minute maximum indicator hammer (28) can be disengaged from the minute maximum indicator heart (32) by a decoupling device which can be actuated by the trip element.

8. Chronograph according to Claim 7, **characterized in that** the decoupling device has an isolator wheel (25), which is disposed such that it is rotatable coaxially to the minute maximum indicator wheel (30), and an isolator lever (21), which can be driven pivotably about an isolator axis (20) parallel to the rotation axis (26), by a certain rotation angle, between a decoupling setting and a coupling setting and by which the isolator wheel (25) can be driven rotatably by a certain rotation angle, the isolator wheel (25) having a stop (27), by which the minute maximum indicator hammer (28) can be pressurized such that it can be decoupled from the minute maximum indicator heart (32).

9. Chronograph according to Claim 8, **characterized in that** the isolator wheel (25) is provided with a radially encircling toothing, especially a saw toothing (24), and the isolator lever (21) with a corresponding counter-toothing (23), which, in the coupling setting, engages in the toothing of the isolator wheel (25).

10. Chronograph according to one of Claims 7 to 9, **characterized in that** the decoupling device can be actuated by a control lever (9), which can be driven by the trip element out of a coupling setting into a decoupling setting, counter to a spring force, pivotably about a control lever axis (8).

11. Chronograph according to Claim 10 if Claim 10 is dependent on Claims 8 or 9, **characterized in that** the isolator lever (21) can be pressurized pivotably by the control lever (9) counter to the spring force.

12. Chronograph according to either of Claims 10 and 11, **characterized in that** the control lever (9) has a stop (16), by which the catch (18), in the coupling setting of the control lever (9), is pressurized such that it can be disengaged from the ratchet recess (34).

13. Chronograph according to one of the preceding claims, **characterized in that** the catch (18) is disposed at the free end of a spring arm (17) preloaded radially toward the minute maximum indicator wheel (30).

14. Chronograph according to one of Claims 10 to 12, **characterized in that** the control lever (9), in its coupling setting, is in bearing contact against a stop, especially a stop eccentric (12).

15. Chronograph according to one of the preceding claims, **characterized in that** the common trip element is a rotatably drivable column wheel (1) having columns (2) which are evenly spaced in radially encircling arrangement.

16. Chronograph according to Claim 15 if Claim 15 is dependent on Claims 10 to 14, **characterized in that** the control lever (9) can be driven by the columns (2) pivotably out of its coupling setting into its decoupling setting.

17. Chronograph according to either of Claims 15 and 16, **characterized in that** the column wheel (1) is configured with ratchet teeth (3) disposed evenly spaced in radially encircling arrangement, which are double in number to the number of columns (2) and by which the column wheel (1) can be rotatably driven.

18. Chronograph according to Claim 17, **characterized in that** a detent spring (6) is capable of engaging resiliently in the tooth spaces (4) between the ratchet teeth (3).

## Revendications

1. Chronographe avec un mouvement, qui peut entraîner en rotation une aiguille des secondes du chronographe et une aiguille des minutes du chronographe avec un nombre de pas par tour, en particulier trente, un dispositif de commande pour arrêter l'aiguille des secondes du chronographe et l'aiguille des minutes du chronographe ainsi que pour mettre en marche un mécanisme d'aiguille entraînée d'une aiguille entraînée des secondes et d'une aiguille entraînée des minutes, qui comprend un élément de déclenchement pour démarrer et arrêter l'aiguille entraînée des secondes et une aiguille entraînée des minutes, **caractérisé en ce que** le mécanisme d'aiguille entraînée comprend un élément de déclenchement commun pour l'aiguille entraînée des secondes et l'aiguille entraînée des minutes, par lequel un ergot (18) peut être commandé pour s'engager dans et se dégager d'un cran d'encliquetage (34) de crans d'encliquetage (34) disposés avec une répartition uniforme à la périphérie d'une roue d'aiguille entraînée des minutes (30), dans lequel un tube d'aiguille entraînée des minutes d'une aiguille entraînée des minutes est assemblé à la roue d'aiguille entraînée des minutes (30) et le nombre des crans d'encliquetage (34) correspond au nombre des pas de l'aiguille des minutes du chronographe par tour.

2. Chronographe selon la revendication 1, **caractérisé en ce que** la roue d'aiguille entraînée des minutes (30) peut être couplée au moyen d'un levier en forme de coeur (28) de l'aiguille entraînée des minutes à un coeur d'aiguille entraînée des minutes (32), qui est solidaire en rotation d'un axe d'aiguille de l'aiguille des minutes du chronographe.

3. Chronographe selon la revendication 2, **caractérisé en ce que** le coeur d'aiguille entraînée des minutes (32) est solidaire d'une roue de comptage des minutes portant l'axe d'aiguille de l'aiguille des minutes du chronographe.

4. Chronographe selon la revendication 2 ou 3, **caractérisé en ce que** la roue d'aiguille entraînée des minutes (30) et le coeur d'aiguille entraînée des minutes (32) sont disposés de façon rotative autour d'un axe de rotation commun (26).

5. Chronographe selon la revendication 4, **caractérisé en ce que** le levier en forme de coeur (28) de l'aiguille entraînée des minutes est supporté par sa première extrémité sur la roue d'aiguille entraînée des minutes (30) de façon pivotante autour d'un axe (29) parallèle à l'axe de rotation (26) et est poussé par son autre extrémité à butée sur le coeur d'aiguille entraînée des minutes (32) au moyen d'une force de ressort.

6. Chronographe selon la revendication 5, **caractérisé en ce que** le levier en forme de coeur (28) de l'aiguille entraînée des minutes est poussé par un élément de ressort (33) fixé à la roue d'aiguille entraînée des minutes (30) contre le coeur d'aiguille entraînée des minutes (32).

7. Chronographe selon l'une quelconque des revendications 2 à 6, **caractérisé en ce que** le levier en forme de coeur (28) de l'aiguille entraînée des minutes peut être dégagé de la prise avec le coeur d'aiguille entraînée des minutes (32) au moyen d'un dispositif de découplage pouvant être actionné par l'élément de déclenchement.

8. Chronographe selon la revendication 7, **caractérisé en ce que** le dispositif de découplage comprend une roue d'isolateur (25) disposée en rotation coaxialement à la roue d'aiguille entraînée des minutes (30) et un levier d'isolateur (21) pouvant être entraîné en pivotement d'un angle de pivotement déterminé autour d'un axe d'isolateur (20) parallèle à l'axe de rotation (26) entre une position de découplage et une position de couplage, par lequel la roue d'isolateur (25) peut être entraînée en rotation d'un angle de pivotement déterminé, dans lequel la roue d'isolateur (25) présente une butée (27) par laquelle le levier en forme de coeur (28) de l'aiguille entraînée des minutes peut être poussé à se découpler du coeur d'aiguille entraînée des minutes (32).

9. Chronographe selon la revendication 8, **caractérisé en ce que** la roue d'isolateur (25) est pourvue d'une denture radialement périphérique, en particulier une denture en dents de scie (24), et le levier d'isolateur (21) est pourvu d'une denture opposée correspondante (23), qui engrène avec la denture de la roue d'isolateur (25) dans la position de couplage.

10. Chronographe selon l'une quelconque des revendications 7 à 9, **caractérisé en ce que** le dispositif de découplage peut être actionné par un levier de commande (9), qui peut être entraîné en pivotement autour d'un axe de levier de commande (8) par l'élément de déclenchement d'une position de couplage à une position de découplage contre une force de ressort.

11. Chronographe selon la revendication 10, lorsque la revendication 10 dépend de la revendication 8 ou 9, **caractérisé en ce que** le levier d'isolateur (21) peut être poussé en pivotement par le levier de commande (9) contre la force de ressort.

12. Chronographe selon l'une quelconque des revendications 10 et 11, **caractérisé en ce que** le levier de commande (9) présente une butée (16), par laquelle l'ergot (18) est poussé à se dégager du cran d'encliquetage (34) lorsque le levier de commande (9) se trouve dans la position de couplage.

13. Chronographe selon l'une quelconque des revendications précédentes, **caractérisé en ce que** l'ergot (18) est disposé à l'extrémité libre d'un bras de ressort (17) précontraint radialement contre la roue d'aiguille entraînée des minutes (30).

14. Chronographe selon l'une quelconque des revendications 10 à 12, **caractérisé en ce que** le levier de commande (9) dans sa position de couplage bute contre une butée, en particulier un excentrique de butée (12).

15. Chronographe selon l'une quelconque des revendications précédentes, **caractérisé en ce que** l'élément de déclenchement commun est une roue à colonnes (1) pouvant être entraînée en rotation avec des colonnes (2) uniformément réparties radialement en périphérie.

16. Chronographe selon la revendication 15, lorsque la revendication 15 dépend des revendications 10 à 14, **caractérisé en ce que** le levier de commande (9) peut être entraîné en pivotement par les colonnes (2) de sa position de couplage à sa position de découplage.

17. Chronographe selon l'une quelconque des revendications 15 et 16, **caractérisé en ce que** la roue à colonnes (1) est réalisée avec des dents de commande (3) uniformément réparties radialement en périphérie en nombre double du nombre des colonnes (2), par lesquelles la roue à colonnes (1) peut être entraînée en rotation.

18. Chronographe selon la revendication 17, **caractérisé en ce qu'**un ressort à cran d'arrêt (6) peut s'engager élastiquement dans des entredents (4) entre les dents de commande (3).
